# FASCICULE DE BREVET EUROPEEN

(11) **EP 1 688 554 B1**
(45) Date de publication et mention de la délivrance du brevet: **04.01.2012**
(21) Numéro de dépôt: 06290206.9
(22) Date de dépôt: 06.02.2006
(51) Int. Cl.: E04D 1/14, E04D 1/34

(54) **Dispositif de fixation d'un élément de couverture sur un support**
Vorrichtung zur Befestigung eines Dachverkleidungselements an einer Dachlatte
Device for fixing a roof covering element to a support

(30) Priorité: 07.02.2005 FR 0501219
(43) Date de publication de la demande: 09.08.2006
(73) Titulaire: G. Participations, 44150 Ancenis (FR)
(72) Inventeur: Goubaud, Michel, 44150 Saint Herblon (FR); Goubaud, Laurent, 44150 Ancenis (FR); Goubaud, Sébastien, 44150 Ancenis (FR)
(74) Mandataire: Laget, Jean-Loup

(56) Documents cités:
- WO-A-00/66853
- DE-C- 15 546
- FR-A- 2 508 520
- FR-A- 2 516 134
- FR-A- 2 563 857

## Description

La présente invention concerne un dispositif de fixation d'un élément de couverture, en particulier d'une ardoise, sur un support, tel que volige, liteau, ce dispositif se présentant sous forme d'un jambage terminé à une extrémité par un crochet de retenue de la bordure inférieure de ladite ardoise et à son autre extrémité par un crochet de fixation au support.

Il existe deux catégories de dispositif de fixation d'un élément de couverture.

La première catégorie est constituée par les dispositifs dits à pointe dans lesquels le jambage du dispositif est terminé à une extrémité par un crochet de retenue et à son autre extrémité par une pointe. Un exemple d'un tel dispositif, encore appelé crochet à clouer, est notamment décrit dans le brevet FR-A-2.516.135.

Le dispositif de fixation objet de l'invention n'appartient pas à une telle catégorie de dispositif. En effet, ce dispositif de fixation est quant à lui constitué d'un jambage dont les extrémités sont repliées pour former, à une extrémité, un crochet en forme de U servant à la retenue d'une ardoise dite sus-jacente tandis que l'autre extrémité délimite un crochet de fixation en forme générale de U apte à enserrer les faces du dessus et du dessous du support, tel que volige ou liteau.

Une des branches du crochet de fixation s'étend donc dans le même plan que le jambage. Comme le jambage s'étend de manière rectiligne entre les deux crochets de manière conforme à ce qui est représenté à la figure 6 qui correspond à l'état de la technique, il en résulte, à l'état fixé du dispositif sur un support, tel que volige ou liteau, un soulèvement de la partie crochet de retenue dudit dispositif qui n'assure plus sa fonction de plaquage de l'élément de couverture sous-jacent. En effet, lorsqu'une ardoise sous-jacente est positionnée sous le dispositif, comme l'épaisseur d'une ardoise n'est pas standard et varie d'une ardoise à une autre, on constate un phénomène de relevage dudit dispositif. Ce soulèvement, observé au niveau de l'organe de retenue du dispositif, conduit à une mauvaise planéité de la couverture concernée.

Le document WO 00/66853 décrit un dispositif de fixation d'encombrement important. En outre, sa conformation ne permet pas l'obtention d'un effet de placage.

Le document allemand DE C 15 546 qui constitue l'état de la technique le plus pertinent et correspond au préambule de la revendication 1 décrit un dispositif de fixation d'un élément de couverture, en particulier d'une ardoise, sur un support, tel que volige ou liteau d'épaisseur standard connue, ce dispositif se présentant sous la forme d'un jambage (B) terminé à une extrémité par un crochet (C) de retenue de la bordure inférieure dudit élément de couverture ou ardoise et à son autre extrémité par un crochet (D, A) de fixation au support (2), ledit crochet de fixation comportant une zone de fixation au support prolongée d'une section (D) de liaison au jambage, ladite section de liaison ménageant, à l'état posé du dispositif, entre le jambage et la face supérieure du support, un espace d'insertion d'un élément de couverture dit sous-jacent. Un tel dispositif dont les branches du crochet enserrent à la fois le support et l'élément de couverture de type ardoise, ne permet pas la pose à recouvrement d'ardoises d'épaisseurs éventuellement inégales d'une ardoise à l'autre.

Un but de la présente invention est donc de proposer un dispositif de fixation d'un élément de couverture du type précité dont la conception permet d'éviter un soulèvement de l'ardoise sus-jacente à l'état posé de cette dernière.

Un autre but de la présente invention est de proposer un dispositif de fixation d'un élément de couverture dont la conception permet un effet de plaquage de l'ardoise sous-jacente par le dispositif de fixation et ce, quelle que soit l'épaisseur de l'ardoise sous-jacente.

A cet effet, l'invention a pour objet un dispositif de fixation d'un élément de couverture, en particulier d'une ardoise, sur un support, tel que volige, liteau, d'épaisseur standard connue, ce dispositif se présentant sous forme d'un jambage terminé, à une extrémité, par un crochet de retenue de la bordure inférieure et dudit élément de couverture, à son autre extrémité, par un crochet de fixation au support, ledit crochet de fixation comportant une zone de fixation au support prolongée d'une section de liaison au jambage, ladite section de liaison ménageant, à l'état posé du dispositif, entre le jambage et la face supérieure du support, un espace d'insertion d'un élément de couverture dit sous-jacent, caractérisé en ce que les branches du crochet de fixation sont conformées, dans la zone de fixation au support, pour enserrer exclusivement les faces du dessus et du dessous du support d'épaisseur standard connue, tandis que la section de liaison au jambage forme avec ledit jambage, un angle pour ménager ledit espace d'insertion.

L'espace d'insertion d'un élément de couverture sous-jacent permet ainsi de s'affranchir des variations d'épaisseur desdites ardoises, le dispositif de fixation étant, par son organe de retenue, constamment en position d'appui sur l'élément de couverture sous-jacent quelle que soit l'épaisseur de l'ardoise sous-jacente.

Selon une forme de réalisation préférée de l'invention, le crochet de fixation est relié au jambage par une section contre-coudée pour ménager entre le jambage et la face supérieure du support un espace libre d'insertion d'un élément de couverture sous-jacent, le coude de ladite section, le plus proche du crochet de fixation, étant situé dans le même plan que le point d'appui extérieur du crochet de retenue sur ledit élément de couverture pour obtenir, par coopération entre le coude et le point d'appui extérieur du crochet de retenue, un effet de plaquage dudit élément de couverture sous-jacent par le crochet de retenue.

Grâce à cette disposition, on obtient en outre un effet supplémentaire de plaquage de l'élément de couverture sous-jacent par le crochet de retenue, ce qui garantit une meilleure tenue de l'élément de couverture sous-jacent.

Selon une autre forme de réalisation préférée de l'invention, le dispositif est constitué d'un fil rond, de préférence en métal, conformé par pliage, au moins un pli étant ménagé à chaque extrémité du jambage pour former, à l'une des extrémités du jambage, un décrochement ou section contre-coudée décalant transversalement et axialement le crochet de fixation par rapport au jambage et à l'autre extrémité du jambage, entre jambage et crochet de retenue, un angle ouvert conférant au crochet de retenue une orientation permettant l'introduction oblique d'un élément de couverture.

L'invention sera bien comprise à la lecture de la description suivante d'exemples de réalisation, en référence aux dessins annexés dans lesquels :
la figure 1 représente une vue en élévation d'un dispositif conforme à l'invention ;
la figure 2 représente une vue partielle en plan d'une couverture effectuée à l'aide de dispositifs suivant l'invention ;
les figures 3A à 3D représentent, sous forme de vues schématiques en coupe, les différentes étapes de pose d'un dispositif de fixation conforme à l'invention ;
la figure 4 représente une vue de détail en coupe suivant A-A de la couverture représentée à la figure 2 ;
la figure 5 représente une vue en élévation d'un autre mode de réalisation d'un dispositif conforme à l'invention et
la figure 6 représente l'état de la technique.

Comme mentionné ci-dessus, le dispositif de fixation, objet de l'invention, est plus particulièrement destiné à des éléments de couverture posés suivant une technique conforme à celle représentée à la figure 2. Ces éléments de couverture sont ainsi disposés en lits successifs se chevauchant deux à deux au tiers, en ce qui concerne leur hauteur, et à la moitié en ce qui concerne leur largeur. Chaque ardoise 1, dite sus-jacente, se trouve ainsi engagée par la partie médiane de son pied ou bordure inférieure dans un crochet 5 de retenue du dispositif. Cette ardoise se trouve en outre flanquée latéralement par les dispositifs de deux ardoises du lit immédiatement sus-jacent. Enfin, par sa tête ou bordure supérieure, elle se trouve recouverte par une ardoise du lit sus-jacent au précédent. On obtient ainsi une disposition sensiblement en quinconce des dispositifs 3 de fixation. Du fait d'une telle disposition, chaque dispositif 3 de fixation mis en oeuvre intéresse deux éléments de couverture : l'un sous-jacent, l'autre sus-jacent. En effet, tandis que l'élément de couverture sus-jacent se trouve engagé par sa bordure inférieure ou son pied dans le crochet 5 de retenue d'un tel dispositif, l'élément de couverture sous-jacent se trouve par sa tête recouvert par celui-ci en raison du chevauchement recherché entre ces deux éléments de couverture. Chaque élément de couverture pouvant jouer à la fois le rôle d'une ardoise sus-jacente ou sous-jacente, ces éléments porteront la même référence numérique 1.

Alors que les supports 2, tels que volige, liteau, auxquels le dispositif 3 de fixation 3 doit être fixé, sont d'épaisseur standard, tel n'est pas le cas des ardoises dont l'épaisseur peut varier d'une ardoise à une autre. Le dispositif 3 de fixation, objet de l'invention, présente une conception telle qu'il s'exempte totalement de l'épaisseur de l'élément de couverture sous-jacent. Ainsi, cette épaisseur peut varier d'un élément de couverture à un autre sans nuire à la pose du dispositif de fixation. A cet effet, le dispositif de fixation se présente, sous forme d'un jambage 4, terminé à une extrémité par un crochet 5 de retenue de la bordure inférieure de l'ardoise 1 sus-jacente et, à son autre extrémité, par un organe 6 de fixation au support 2. Ce crochet 6 de fixation comporte une zone de fixation au support 2 prolongée d'une section 12 de liaison au jambage 4. Les branches du crochet 6 de fixation, en forme générale de U, sont conformées, dans la zone de fixation au support 2, pour enserrer exclusivement le support 2 d'épaisseur standard connue tandis que la section 12 de liaison au jambage 4 forme avec ledit jambage 4 un angle pour ménager, à l'état posé du dispositif, entre le jambage 4 et la face supérieure du support 2, un espace 15 d'insertion d'un élément 1 de couverture dit sous-jacent.

Un tel dispositif de fixation est, de préférence, réalisé à partir d'un fil, généralement rond, de métal, de diamètre approprié et conformé pour présenter les formes appropriées souhaitées. La conformation du fil s'opère par pliage ou équivalent.

Le dispositif 3 de fixation est en outre conçu pour exercer un effet de plaquage de l'ardoise sous-jacente par le crochet 5 de retenue. Pour obtenir un tel résultat, le crochet 6 de fixation est relié au jambage 4 par une section 12 contre-coudée pour ménager entre le jambage et la face supérieure du support un espace 15 libre d'insertion d'une ardoise 1 sous-jacente. Le coude 13 de ladite section 12, le plus proche du crochet 6 de fixation, est situé dans le même plan que le point 16 d'appui extérieur du crochet 5 de retenue sur ladite ardoise pour obtenir, par coopération entre le coude 13 et le point 16 d'appui extérieur du crochet 5 de retenue, un effet de plaquage de l'ardoise sous-jacente par le crochet 5 de retenue. Ce plan passant par le coude 13 et le point 16 s'étend sensiblement parallèlement à l'axe longitudinal du jambage. Ce plan est écarté du jambage pour d'une part éviter les remontées d'eau, d'autre part faciliter la mise en place d'un élément de couverture sous jacent d'épaisseur variable.

Dans les exemples représentés, la section 12 de liaison de l'organe de fixation au jambage est donc constituée par un premier coude 13 puis par un second coude 14. Le coude 14 est disposé dans le prolongement du jambage. Ce coude 14 se prolonge par une portion rectiligne repliée à nouveau pour former le coude 13. Les coudes 13 et 14 sont décalés axialement par rapport au jambage. Le coude 13 est prolongé par une section rectiligne qui s'étend sensiblement parallèlement au jambage et qui constitue la première branche du crochet 6 de fixation en forme de U. Cette première branche prend appui sur la face de dessus du support 2 tandis que la branche 21 libre du crochet prend appui sur la face du dessous du support 2. Les coudes 13 et 14, leur zone de liaison, le jambage 4 et la section rectiligne en prolongement du coude 13 présentent un profil en forme d'escalier. L'âme du U du crochet 6 de fixation s'étend sensiblement perpendiculairement au jambage 4. La distance séparant les deux coudes 13 et 14 peut ainsi être légèrement inférieure, sensiblement égale ou de préférence légèrement supérieure à l'épaisseur de l'élément de couverture à fixer recouvert par ledit dispositif. Dans ce mode de réalisation, les plans P1 ; P2 parallèles passant par les points 17, 18 d'appui des branches du crochet 6 de fixation sur les faces opposées de l'ensemble ardoise 1/support 2 au niveau de la section 12 de liaison du crochet 6 de fixation au jambage 4 sont écartés d'une distance supérieure aux plans P, P1 parallèles passant par les points 19, 20 d'appui des branches du crochet 6 de fixation sur les faces opposées du support 2 dans la zone de fixation au support 2. Ainsi, le crochet 6 de fixation, en forme générale de U, présente une branche 21 libre dont le point ou zone d'appui sur la face du dessous du support 2 est positionné(e) sensiblement au droit de la section 12 de liaison du crochet 6 de fixation au jambage 4.

Dans un mode de réalisation particulier, le point ou zone d'appui de la branche dite libre du crochet 6 de fixation sur la face du dessous du support 2 constitue un point ou surface de pivotement dudit dispositif lors de sa pose en vue de faciliter cette dernière. Ainsi, dans l'exemple représenté à la figure 5, la branche 21 dite libre du crochet 6 de fixation prenant appui sur le dessous du support 2 à l'état fixé du dispositif au support 2 affecte la forme générale d'une spirale, en particulier d'un enroulement spiralé. Cette branche 21 libre du crochet 6 de fixation peut encore former une rampe d'introduction du support 2 dans le crochet 6 de fixation.

Comme les branches du crochet 6 de fixation sont conformées dans la zone de fixation au support 2 pour enserrer exclusivement le support 2 d'épaisseur standard, ces branches sont généralement écartées d'une distance correspondant à l'épaisseur du support 2 moins un millimètre. Le support 2 présente, lorsque c'est un liteau, une épaisseur standard de 14 mm ou 18 mm ou 20 mm.

Le crochet 5 de retenue, servant à la retenue de la bordure inférieure d'un élément de couverture, est quant à lui en forme générale de U. Il présente une branche 8 libre et une branche 9 qui forme avec le jambage 4 un angle α ouvert, de manière à délimiter par rapport au jambage 4, un axe d'introduction oblique de l'élément de couverture 1 à l'intérieur dudit crochet 5. Le sommet de l'angle constitue un point 10 d'appui de l'élément de couverture 1 entre crochet 5 de retenue et jambage 4 pour autoriser un pivotement par inertie dudit élément de couverture 1 après introduction dans le crochet 5 de retenue. Ce pivotement provoque un coincement de l'élément de couverture 1 entre le point 10 d'appui et la branche 8 libre dudit crochet 5. A nouveau, cette solution constitue une amélioration par rapport à l'état de la technique. En effet, dans l'état de la technique, la partie de retenue dudit dispositif était constituée par un crochet en forme générale de U, ce crochet affectant la forme d'une pince. Cette pince était formée par un repli en U du jambage, parallèlement à lui-même, ce repli comportant un premier tronçon qui se rapprochait progressivement du jambage puis un tronçon d'extrémité qui s'en éloignait progressivement. L'étranglement ainsi formé permettait d'assurer un coincement de la bordure inférieure de l'ardoise sous-jacente. Cette solution ne donnait pas satisfaction en raison du fait que les ardoises ne présentent pas une épaisseur standard. En conséquence, dès que l'épaisseur d'une ardoise était supérieure à la zone de l'étranglement, il était nécessaire au poseur de déformer l'organe de retenue pour permettre l'insertion d'une ardoise entre les branches de ladite pince. Lorsque l'ardoise était au contraire d'une épaisseur inférieure à l'épaisseur retenue pour la zone d'étranglement, l'effet de retenue n'était plus assuré.

La configuration telle qu'imaginée et décrite ci-dessus en ce qui concerne le crochet de retenue permet de résoudre de tels problèmes. En outre, elle permet de disposer d'un temps de pose beaucoup plus court que ceux observés jusqu'à présent puisqu'il n'est plus nécessaire d'insérer à force l'élément de couverture dans une zone d'étranglement. Il suffit en effet d'insérer librement de manière oblique l'élément de couverture à l'intérieur du crochet de retenue avant de lâcher ce dernier qui vient automatiquement se positionner dans une position de verrouillage. En outre, l'angle entre jambage 4 et crochet 5 de retenue ménage, à l'état posé du dispositif, entre le jambage 4 et le dessus de l'élément de couverture 1, dit sous-jacent sur lequel le crochet 5 de retenue prend appui, un espace 11 libre empêchant toute remontée d'eau le long dudit jambage 4. De même, cet angle ménage, entre la branche 9 du crochet 5 de retenue et le dessous de l'élément de couverture dit sus-jacent, un espace libre empêchant toute remontée d'eau.

En résumé, et comme mentionné ci-dessus, les zones de liaison du jambage, l'une au crochet de fixation, l'autre au crochet 5 de retenue, comportent chacune au moins un coude. Le crochet de fixation et le crochet de retenue sont situés dans un même plan et s'étendent dans un premier temps dans une même direction vis-à-vis du jambage.

Dans les exemples représentés, l'angle, voisin de 140°, formé entre la section 12 de liaison du crochet de fixation au jambage 4 et le jambage 4 et l'angle α, voisin de 170°, formé entre le jambage 4 et le crochet 5 de retenue sont choisis de manière telle que la section du jambage 4 est sensiblement parallèle à l'élément de couverture 1, dit sous-jacent sur le dessus duquel ledit crochet 5 de retenue prend appui à l'état posé du dispositif. En d'autres termes, la section 12 de liaison du crochet 6 de fixation au jambage 4 est conformée de manière telle que, à l'état posé du dispositif, le jambage 4 s'étend sensiblement parallèle à l'élément de couverture sous-jacent sur le dessus duquel le crochet 5 de retenue prend appui.

Comme l'illustrent les figures 3A à 3D, la pose d'un tel dispositif est extrêmement simple. Il suffit en effet dans un premier temps de positionner l'organe de fixation sur le support 2, étant entendu que ce dernier, du fait de sa conception, s'exempte entièrement de l'épaisseur de l'élément de couverture sous-jacent. Une fois ce dernier positionné, il suffit alors d'insérer l'ardoise sus-jacente dans la partie organe de retenue dudit dispositif avant de lâcher cette dernière qui vient s'auto-verrouiller dans l'organe de retenue.

## Revendications

1. Dispositif (3) de fixation d'un élément de couverture, en particulier d'une ardoise (1), sur un support (2), tel que volige, liteau, d'épaisseur standard connue, ce dispositif (3) se présentant sous forme d'un jambage (4) terminé, à une extrémité, par un crochet (5) de retenue de la bordure inférieure dudit élément de couverture (1), et à son autre extrémité, par un crochet (6) de fixation au support (2), ledit crochet de fixation comportant une zone de fixation au support (2) prolongée d'une section (12) de liaison au jambage (4), ladite section (12) de liaison ménageant, à l'état posé du dispositif, entre le jambage (4) et la face supérieure du support (2), un espace (15) d'insertion d'un élément (1) de couverture dit sous-jacent,
**caractérisé en ce que** les branches du crochet (6) de fixation sont conformées, dans la zone de fixation au support (2), pour enserrer exclusivement les faces du dessus et du dessous du support (2) d'épaisseur standard connue, tandis que la section (12) de liaison au jambage (4) forme avec ledit jambage (4), un angle pour ménager ledit espace (15) d'insertion.

2. Dispositif (3) de fixation selon la revendication 1,
**caractérisé en ce que** le crochet (6) de fixation est relié au jambage (4) par une section (12) contre-coudée pour ménager entre le jambage (4) et la face supérieure du support (2) un espace (15) libre d'insertion d'un élément de couverture (1) sous-jacent, le coude (13) de ladite section (12), le plus proche du crochet (6) de fixation, étant situé dans le même plan que le point (16) d'appui extérieur du crochet (5) de retenue sur ledit élément de couverture pour obtenir, par coopération entre le coude (13) et le point (16) d'appui extérieur du crochet (5) de retenue, un effet de plaquage dudit élément de couverture sous-jacent par le crochet (5) de retenue.

3. Dispositif (3) de fixation selon la revendication 1,
**caractérisé en ce qu'**il est constitué d'un fil rond, de préférence en métal, conformé par pliage, au moins un pli étant ménagé à chaque extrémité du jambage (4) pour former, à l'une des extrémités du jambage (4), un décrochement ou section (12) contre-coudée décalant transversalement et
axialement le crochet (6) de fixation par rapport au jambage (4) et à l'autre extrémité du jambage (4), entre jambage (4) et crochet (5) de retenue, un angle ouvert conférant au crochet (5) de retenue une orientation permettant l'introduction oblique d'un élément de couverture.

4. Dispositif (3) de fixation selon la revendication 1,
**caractérisé en ce que** le crochet (6)de fixation, en forme générale de U, présente une branche (21) libre dont le point ou zone d'appui sur la face du dessous du support (2) est positionné(e) sensiblement au droit de la section (12) de liaison du crochet (6) de fixation au jambage (4).

5. Dispositif (3) de fixation selon la revendication 4,
**caractérisé en ce que** le point ou zone d'appui de ladite branche libre du crochet (6) de fixation sur la face du dessous du support (2) constitue un point ou surface de pivotement dudit dispositif lors de sa pose en vue de faciliter cette dernière.

6. Dispositif (3) de fixation selon l'une des revendication 4 ou 5,
**caractérisé en ce que** ladite branche (21) libre du crochet (6) de fixation prenant appui sur le dessous du support (2) à l'état fixé du dispositif au support (2) affecte la forme d'un enroulement spiralé.

7. Dispositif (3) de fixation selon l'une des revendication 4 à 6,
**caractérisé en ce que** la branche (21) libre du crochet (6) de fixation forme une rampe d'introduction du support (2) dans ledit crochet (6).

8. Dispositif (3) de fixation selon la revendication 1,
**caractérisé en ce que** le crochet (5) de retenue de la bordure inférieure d'un élément de couverture (1), dit sus-jacent, est en forme générale de U et présente une branche (8) libre et une branche (9) qui forme avec le jambage (4) un angle (α) ouvert, de manière à délimiter par rapport au jambage (4), un axe d'introduction oblique de l'élément de couverture (1) à l'intérieur dudit crochet (5), le sommet de l'angle constituant un point (10) d'appui de l'élément de couverture (1) entre crochet (5) de retenue et jambage (4) pour autoriser un pivotement par inertie dudit element de couverture (1) après introduction dans le crochet (5) de retenue, ce pivotement provoquant un coincement de l'élément de couverture (1) entre le point (10) d'appui et la branche (8) libre dudit crochet (5).

9. Dispositif (3) de fixation selon la revendication 8,
**caractérisé en ce que** l'angle entre jambage (4) et crochet (5) de retenue ménage, à l'état posé du dispositif, entre le jambage (4) et le dessus d'un élément de couverture (1), dit sous-jacent, sur lequel le crochet (5) de retenue prend appui, un espace (11) libre empêchant toute remontée d'eau le long dudit jambage (4).

10. Dispositif (3) de fixation selon la revendication 1,
**caractérisé en ce que** la section (12) de liaison du crochet (6) de fixation au jambage (4) est conformée de manière telle que, à l'état posé du dispositif, le jambage (4) s'étend sensiblement parallèle sous-jacent à l'élément de couverture sous-jacent sur le dessus duquel le crochet (5) de retenue prend appui.

## Claims

1. A device (3) for fastening a roofing element, in particular a slate (1), to a base (2), such as a lath, a batten, of known standard thickness, the device (3) having the shape of a brace (4) terminated at one end by a hook (5) for retaining the lower border of said roofing element (1), and at the other end thereof by a hook (6) for fastening to the base (2), said retaining hook including an area for fastening to the base (2) extended by a portion (12) for connecting to the brace (4), said connecting portion (12) creating in the installed state of the device, between the brace (4) and the upper face of the base (2), a space (15) for inserting a so-called lower roofing element (1),
**characterized in that** the branches of the fastening hook (6) are shaped, in the area for fastening to the base (2), for exclusively enclosing the sides of the top and the bottom of the base (2) of known standard thickness, while the portion (12) for connecting to the brace (4) forms together with said brace (4) an angle for creating said insertion space (15).

2. The fastening device (3) according to claim 1, **characterized in that** the fastening hook (6) is connected to the brace (4) by an elbowed portion (12) so as to create between the brace (4) and the upper side of the base (2) a free space (15) for inserting a lower roofing element (1), the elbow (13) of said portion (12) which is closest to the fastening hook (6) being located in the same plane as the outer resting point (16) of the retaining hook (5) on said roofing element in order to obtain by cooperation of the elbow (13) and the outer resting point (16) of the retaining hook (5) a pressing effect of said lower roofing element due to the retaining hook (5).

3. The fastening device (3) according to claim 1, **characterized in that** it is composed of round wire, preferably of metal, shaped by bending, at least one bend being created at each end of the brace (4) in order to form at one of the ends of the brace (4) a detachment or elbowed portion (12) transversely and axially offsetting the fastening hook (6) with respect to the brace (4), and at the other end of the brace (4), between the brace (4) and the retaining hook (5), an open angle giving the retaining hook (5) an orientation which allows for oblique introduction of a roofing element.

4. The fastening device (3) according to claim 1, **characterized in that** the fastening hook (6), which is generally U-shaped, has one free branch (21) the resting point or area of which on the side of the bottom of the base (2) is positioned substantially flush with the connecting portion (12) of the hook (6) for fastening to the brace (4).

5. The fastening device (3) according to claim 4, **characterized in that** the resting point or area of said free branch of the fastening hook (6) on the side of the bottom of the base (2) forms a pivoting point or surface of said device when it is installed in view of facilitating the installation.

6. The fastening device (3) according to any of claims 4 or 5, **characterized in that** said free branch (21) of the fastening hook (6) resting on the bottom of the base (2) in the state where the device is fastened to the base (2) adopts the shape of a spiral winding.

7. The fastening device (3) according to any of claims 4 to 6, **characterized in that** the free branch (21) of the fastening hook (6) forms a ramp for introducing the base (2) into said hook (6).

8. The fastening device (3) according to claim 1, **characterized in that** the hook (5) for retaining the lower border of a so-called upper roofing element (1) is generally U-shaped and has one free branch (8) and one branch (9) which forms together with the brace (4) an open angle (α), so as to delimit with respect to the brace (4) an axis for oblique introduction of the roofing element (1) into said hook (5), the apex of the angle forming a resting point (10) of the roofing element (1) between the retaining hook (5) and the brace (4) so as to allow for said roofing element (1) to pivot by gravity after the retaining hook (5) has been introduced, such pivoting causing the roofing element (1) to be blocked between the resting point (10) and the free branch (8) of said hook (5).

9. The fastening device (3) according to claim 8, **characterized in that** the angle between the brace (4) and the retaining hook (5) in the installed state of the device between the brace (4) and the top of a so-called lower roofing element (1), on which the retaining hook (5) is resting, forms a free space (11) avoiding any rise of water along the brace (4).

10. The fastening device (3) according to claim 1, **characterized in that** the portion (12) for connecting the fastening hook (6) to the brace (4) is shaped so that in the installed state of the device, the brace (4) is resting substantially in parallel to the roofing element on which the retaining hook (5) is resting.

## Patentansprüche

1. Vorrichtung (3) zum Befestigen eines Dachelements, insbesondere einer Schieferdachplatte (1), an einer Unterlage (2), wie etwa an einem Schalbrett oder einer Dachlatte bekannter Standarddicke, wobei diese Vorrichtung (3) die Form einer Stütze (4) aufweist, die an einem Ende in einem Haken (5) zum Festhalten des unteren Randes des Dachelements (1) und an ihrem anderen Ende in einem Haken (6) zum Befestigen an der Unterlage (2) endet, wobei der Befestigungshaken eine Zone zum Befestigen an der Unterlage (2) umfasst, die sich in einem Abschnitt (12) zum Verbinden mit der Stütze (4) fortsetzt, wobei der Verbindungsabschnitt (12) im angebrachten Zustand der Vorrichtung zwischen der Stütze (4) und der oberen Seite der Unterlage (2) einen Zwischenraum (15) zum Einfügen eines so genannten Unterdachelements (1) erstellt,
**dadurch gekennzeichnet, dass** die Schenkel des Befestigungshakens (6) in der Zone zum Befestigen an der Unterlage (2) gestaltet sind, um ausschließlich die Seiten des Oberteils und des Unterteils der Unterlage (2) bekannter Standarddicke einzufassen, während der Abschnitt (12) zum Verbinden mit der Stütze (4) mit der Stütze (4) einen Winkel bildet, um den Einfügungszwischenraum (15) zu erstellen.

2. Befestigungsvorrichtung (3) nach Anspruch 1, **dadurch gekennzeichnet, dass** der Befestigungshaken (6) mit der Stütze (4) durch einen gekröpften Abschnitt (12) verbunden ist, um zwischen der Stütze (4) und der oberen Seite der Unterlage (2) einen freien Zwischenraum (15) zum Einfügen eines Unterdachelements (1) zu erstellen, wobei sich die Kröpfung (13) des Abschnitts (12), die am nächsten an dem Befestigungshaken (6) liegt, in der gleichen Ebene befindet wie der äußere Stützpunkt (16) des Haltehakens (5) an dem Dachelement, um durch Zusammenwirken der Kröpfung (13) und des äußeren Stützpunktes (16) des Haltehakens (5) eine Andrückwirkung des Unterdachelements durch den Haltehaken (5) zu erzielen.

3. Befestigungsvorrichtung (3) nach Anspruch 1, **dadurch gekennzeichnet, dass** sie aus Runddraht, bevorzugt aus Metall, besteht, der durch Biegen gestaltet wird, wobei mindestens eine Biegung an jedem Ende der Stütze (4) erstellt wird, um an einem der Enden der Stütze (4) einen Rücksprung oder einen gekröpften Abschnitt (12) zu bilden, der den Befestigungshaken (6) im Verhältnis zur Stütze (4) quer und axial versetzt, und um an dem anderen Ende der Stütze (4) zwischen der Stütze (4) und dem Haltehaken (5) einen offenen Winkel zu bilden, der dem Haltehaken (5) eine Orientierung verleiht, die eine schräge Einführung eines Dachelements ermöglicht.

4. Befestigungsvorrichtung (3) nach Anspruch 1, **dadurch gekennzeichnet, dass** der Befestigungshaken (6), der im Allgemeinen U-förmig ist, einen freien Schenkel (21) aufweist, dessen Stützpunkt oder Stützzone auf der Seite des Unterteils der Unterlage (2) im Wesentlichen fluchtrecht zu dem Verbindungsabschnitt (12) des Hakens (6) zum Befestigen an der Stütze (4) positioniert ist.

5. Befestigungsvorrichtung (3) nach Anspruch 4, **dadurch gekennzeichnet, dass** der Stützpunkt oder die Stützzone des freien Schenkels des Befestigungshakens (6) bei seiner Anbringung auf der Seite des Unterteils der Unterlage (2) einen Drehpunkt oder eine Drehfläche der Vorrichtung bildet, um die Anbringung erleichtern.

6. Befestigungsvorrichtung (3) nach einem der Ansprüche 4 oder 5, **dadurch gekennzeichnet, dass** der freie Schenkel (21) des Befestigungshakens (6), der sich auf dem Unterteil der Unterlage (2) im befestigten Zustand der Vorrichtung an der Unterlage (2) abstützt, die Form einer Spiralwindung annimmt.

7. Befestigungsvorrichtung (3) nach einem der Ansprüche 4 bis 6, **dadurch gekennzeichnet, dass** der freie Schenkel (21) des Befestigungshakens (6) eine Rampe bildet, um die Unterlage (2) in den Haken (6) einzuführen.

8. Befestigungsvorrichtung (3) nach Anspruch 1, **dadurch gekennzeichnet, dass** der Haken (5) zum Festhalten des unteren Randes eines so genannten Überdachelements (1) im Allgemeinen U-förmig ist und einen freien Schenkel (8) und einen Schenkel (9), der zusammen mit der Stütze (4) einen offenen Winkel (α) bildet, um im Verhältnis zur Stütze (4) eine Achse für eine schräge Einführung des Dachelements (1) in den Haken (5) zu bilden, aufweist, wobei die Spitze des Winkels einen Stützpunkt (10) des Dachelements zwischen dem Haltehaken (5) und der Stütze (4) bildet, um ein Verschwenken durch Schwerkraft des Dachelements (1) zu ermöglichen, nachdem der Haltehaken (5) eingeführt wurde, wobei ein derartiges Verschwenken ein Festklemmen des Dachelements (1) zwischen dem Stützpunkt (10) und dem freien Schenkel (8) des Hakens (5) verursacht.

9. Befestigungsvorrichtung (3) nach Anspruch 8, **dadurch gekennzeichnet, dass** der Winkel zwischen der Stütze (4) und dem Haltehaken (5) im angebrachten Zustand der Vorrichtung zwischen der Stütze (4) und dem Oberteil eines so genannten Unterdachelements (1), auf dem sich der Haltehaken (5) abstützt, einen freien Zwischenraum (11) bildet, der jegliches Aufsteigen von Wasser an der Stütze (4) entlang vermeidet.

10. Befestigungsvorrichtung (3) nach Anspruch 1, **dadurch gekennzeichnet, dass** der Abschnitt (12) zum Verbinden des Befestigungshakens (6) mit der Stütze (4) derart gestaltet ist, dass im angebrachten Zustand der Vorrichtung die Stütze (4) sich im Wesentlichen parallel zu dem Dachelement, auf dessen Oberteil sich der Haltehaken (5) abstützt.
